# EUROPÄISCHE PATENTSCHRIFT

(11) **EP 0 030 602 B1**
(45) Veröffentlichungstag und Bekanntmachung des Hinweises auf die Patenterteilung: **12.09.1984**
(21) Anmeldenummer: 80106458.5
(22) Anmeldetag: 23.10.1980
(51) Int. Cl.: D06F 33/02, D06F 35/00

(54) **Verfahren und Vorrichtung zum Spülen von in einer programmgesteuerten Waschmaschine gewaschener Wäsche**
Method and apparatus of rinsing washed laundry in a programme-controlled washing machine
Procédé et dispositif pour le rinçage du linge lavé dans une machine à laver à commande à programme

(30) Priorität: 18.12.1979 DE 2950929
(43) Veröffentlichungstag der Anmeldung: 24.06.1981
(73) Patentinhaber: Bosch-Siemens Hausgeräte GmbH, 81669 München (DE)
(72) Erfinder: Graf, Richard Dipl.-Ing., D-1000 Berlin 13 (DE); Klose, Siegfried, D-1000 Berlin 13 (DE)

## Beschreibung

Die Erfindung geht aus von einem Verfahren zum Spülen von in einer programmgesteuerten Waschmaschine gewaschener Wäsche in mehreren Spülgängen nacheinander in Abhängigkeit von Ausgangssignalen einer die Spülwasserverschmutzung ermittelnden Messeinrichtung, die beim Ermitteln einer bestimmungsgemäss zulässigen Spülwasserverschmutzung die Programmsteuereinrichtung zum Beenden des Programms veranlasst.

Ein derartiges Verfahren ist durch FR-A-2 412 638 bekannt. Dort ist aber die Ermittlung der Spülwasserverschmutzung nur auf den Ablauf einer bestimmten Zeitspanne nach Beginn der Spülphase festgelegt und auf eine mehrmalige Wiederholung dieser Ermittlung zu ebenfalls vorbestimmten Zeitpunkten. Die Auswahl des am besten geeigneten Zeitpunkts für eine solche Ermittlung lässt das bekannte Verfahren jedoch offen, was für die Messsicherheit eine bedeutende Einschränkung zur Folge hat.

Ferner wird beim Ermitteln einer bestimmungsgemäss zulässigen Spülwasserverschmutzung das Spülprogramm lediglich abgebrochen. Dabei kann die Mess- und Vergleichseinrichtung zufällig eine schlecht durchmischte Laugenmenge als zulässig verschmutzt erkennen, obwohl noch andere nicht vermengte Laugenanteile einen zu hohen Verschmutzungsgrad aufweisen. Das Spülergebnis würde in diesem Falle nicht befriedigen.

Ferner kann ein Weichspülgang - wie es häufig beim Waschen und Spülen im Haushalt gefordert wird - bei der bekannten Waschmaschine nicht mit dem gewünschten Erfolg angewendet werden. Zwar soll für diesen Fall das Messergebnis des vorletzten Spülganges bereits auf den Erfolg des letzten Spülganges schliessen lassen und diesem letzten Spülgang das Weichspülmittel zugegeben werden. Der Effekt des letzten Spülganges soll daher geschätzt werden, was eben dieselben Unsicherheiten in sich birgt, die auf Seite 1, Zeilen 13 bis 23, der FR-A-2 412 638 beim Stand der Technik gerügt worden sind. Da sich die verschiedenen angewendeten Waschmittel, die mittels der Spülgänge aus der Wäsche gespült werden sollen, hinsichtlich ihrer Rückstände in der Wäsche unterschiedlich verhalten, kann nämlich keine hinlänglich sichere Abschätzung über den Effekt des letzten Spülganges getroffen werden.

Es ist auch noch eine Einrichtung zum Ermitteln der Spülwirkung bekannt (FR-A-2 023 381), deren Prinzip jedoch auf der Messung der Lichtabsorption in Abhängigkeit von der Verschmutzung der in einer bestimmten Messstrecke verweilenden Spüllauge beruht.

Dieses Prinzip lässt jedoch keine sicheren Messwerte bei sehr stark verdünnter Lauge zu, so dass seine Verwirklichung hieran scheitert.

Der Erfindung liegt die Aufgabe zugrunde, ein im Oberbegriff des Anspruches 1 angegebenes Verfahren so auszubilden, dass die Messung der Spülwirkung sicherer wird, damit die Spülwirkung unter optimalem Einsatz von Mitteln verbessert werden kann. Ferner darf der Einsatz von Weichspülmitteln oder sonstigen Wäschepflegemitteln keinen Einfluss auf das Messergebnis und damit auf das Spülergebnis haben.

Erfindungsgemäss wird diese Aufgabe dadurch gelöst, dass die Messeinrichtung am Ende eines jeden Spülganges für einen begrenzten Zeitabschnitt wirksam geschaltet wird, der durch Bewegen der Trommel und anschliessendes Abpumpen der Spüllauge gekennzeichnet ist, und dass zum Beenden des Programms die Programmsteuereinrichtung zum Überfahren der Programmschritte bis zum Abpumpen vor dem letzten Spülgang eingestellt wird.

Der besondere Vorteil des erfindungsgemässen Verfahrens gegenüber dem Stand der Technik besteht darin, dass einerseits die Messung der Spüllaugenverschmutzung bei stark ungleichförmiger Bewegung stattfindet und die Wahrscheinlichkeit des vorzeitigen Ansprechens der Messeinrichtung gering ist. Anderseits ist zur Sicherung gegen diese geringe Wahrscheinlichkeit der trotzdem noch zu hohen Gesamtverschmutzung der Spüllauge zusätzlich ein letzter Spülgang vorgesehen, durch den dann auch noch diese Verschmutzung weitgehend beseitigt wird.

Ein weiterer sich daraus ergebender Vorteil wird bei einer besonders vorteilhaften Schaltungsanordnung zur Durchführung des erfindungsgemässen Verfahrens erzielt, bei der Schaltmittel zum Wirksamschalten der Messeinrichtung vorgesehen sind, die mindestens teilweise in zeitlichem Zusammenhang mit Schaltmitteln für den Betrieb der Laugenablaufpumpe arbeiten. Dieser Vorteil besteht darin, dass ohne weitere schaltungstechnische Massnahmen ein Programmteil vorhanden ist, bei dem eine bei vielen Programmarten vorgesehene Weichspül- oder sonstige Wäschebehandlung vollzogen werden kann. Die bekannten Verfahren benötigen dazu nachteiligerweise besondere Programmänderungs-Schaltmassnahmen. Eine Wirksamschaltung der Messeinrichtung im letzten Spülgang wird dabei durch geeignete Massnahmen ausgeschlossen, damit ein zusätzliches Wäschepflegemittel das Messergebnis nicht verfälschen kann.

Anhand der Zeichnung, in der auch ein vorteilhaftes Ausführungsbeispiel für eine erfindungsgemässe Schaltungsanordnung dargestellt ist, ist die Erfindung nachstehend erläutert.

Es zeigen:
Fig. 1 ein Zeitablauf-Diagramm für ein beispielsweise angenommenes Spülprogramm,
Fig. 2 der die Messeinrichtung betreffende Ausschnitt einer elektrischen Schaltungsanordnung für eine erfindungsgemäss ausgestaltete Waschmaschine.

In der oberen Zeile der Fig. 1 ist das Niveau der Spülflotte des Laugenbehälters über die Zeit aufgetragen. Die Zeile UM gibt die eingeschaltete Betriebsspannung für die Messeinrichtung über die Zeit an, und die Zeile UK zeigt den Betrieb des für ein elektromechanisches Programmsteuergerät vorgesehenen Kuppelmagneten im Verlaufe des Programmablaufs an. Beim Waschen steigt die Waschflotte bis zum Niveau 1. Am Ende des Waschvorganges wird zumeist in einem sogenannten Durchlaufspül-Programmschritt eine allmähliche Erhöhung des Flottenstandes bis zum Niveau N2 vorgesehen. Dann laufen üblicherweise maximal fünf bis sieben Spülgänge ab, die einerseits durch das Auffüllen des Waschbehälters bis zum Niveau N2 und anderseits durch Bewegen der Trommel und anschliessendes Abpumpen der Spüllauge gekennzeichnet sind.

In einem schraffiert dargestellten Zeitabschnitt am Ende eines jeden Spülgangs wird die Messeinrichtung durch Anlegen von Betriebsspannung wirksam geschaltet. Dieser Zeitabschnitt kann entweder bei hohem Niveau N2 beginnen und beim Abpumpen enden oder beim Abpumpen beginnen und enden. In diesem Zeitabschnitt besteht die grösste Wahrscheinlichkeit zur Feststellung eines die gesamte Spülflotte betreffenden Reinheitsgrades. Am Ende des ersten und des zweiten Spülganges stellt die Messeinrichtung den gewünschten hohen Reinheitsgrad noch nicht fest - dies ist durch unausgefüllte Rechtecke der Diagrammlinie UM verdeutlicht. Demgegenüber stellt die Messeinrichtung am Ende des dritten Spülganges das Erreichen eines gewünschten hohen Reinheitsgrades der Spülllauge fest (das Rechteck in der Diagrammlinie UM ist ausgefüllt) und gibt nunmehr ein Ausgangssignal an die Programmsteuereinrichtung ab. Diese überfährt nun die im Programm normalerweise noch vorgesehenen vierten bis sechsten Spülgänge und setzt das Programm erst beim Abpumpen vor dem letzten Spülgang fort. Sofern beim Beginn der Überfahr-Schritte die Laugenablaufpumpe bereits ihren Betrieb aufgenommen hat, wird dieser ebenfalls unterbrochen bis der Überfahr-Vorgang beendet ist. Dies ist durch die nach dem dritten Spülgang unter dem Niveau N2 eingezeichnete gestrichelte Linie angedeutet. Dann wird der Laugenbehälter völlig geleert und der letzte Spülgang eingeleitet, dessen Ablauf prinzipiell den vorhergehenden Spülgängen gleicht. Am Ende des gesamten Wasch-und Spülprogramms liegt bei allen möglichen Verschmutzungsgraden und Beladungsmengen des zu behandelnden Wäschepostens ein ausgezeichnetes Spülergebnis vor.

Die in Fig. 2 auszugsweise dargestellte elektrische Schaltung der Waschmaschine zeigt die internen Netzleitungen P und Mp, an die über Schalter P1 bis P3 einer Programmsteuereinrichtung maschineninterne Ausrüstung an Spannung schaltbar ist. Von der maschineninternen Ausrüstung sind hier nur dargestellt: Ein Transformator TR zur Bereitstellung der Versorgungsspannung für die Messeinrichtung M und den nachgeschalteten Verstärker V, der Versorgungsspannungsschalter um für die Messeinrichtung M, der Motor für die Laugenpumpe LP und der Kuppelmagnet KM für die nicht dargestellte elektromechanische Programmsteuereinrichtung.

Die Schaltungsanordnung istso ausgelegt, dass durch einen Programmkontakt P1 ständige Spannungsversorgung für die Messeinrichtung und deren Verstärker angeboten wird. Die Messeinrichtung selbst wird jedoch erst durch den Kontakt des Relais UM beim Einschalten des Laugenpumpen-Motors LP durch den Programmkontakt P2 an die vom Transformator TR umgeformte Spannung gelegt. Die Messeinrichtung M besteht im wesentlichen aus einer Wheatstone'schen Widerstandsbrücke, deren einer Zweig aus einem Teilwiderstand eines einstellbaren Widerstandes R1 und aus einem Widerstand RW und deren anderer Zweig aus dem anderen Teilwiderstand des Einstellwiderstandes R1 und dem Widerstand RL bestehen. Die Widerstände RW und RL ergeben sich aus der Leitfähigkeit des zwischen an geeignetem Ort angeordneten Elektroden hindurchfliessenden Frischwassers RW bzw. aus der Leitfähigkeit der zwischen an geeignetem Ort angeordneten Elektroden befindlichen Spüllauge RL. Die Teilspannungen der beiden Brückenzweige werden bekanntermassen über Dioden ausgekoppelt und bilden die Ausgangssignale für einen Differenzverstärker V, der so eingestellt ist, dass er bei einer vorbestimmten geringen Differenz der Signale an seinen Eingängen (-) und (+) den Stromfluss durch das Relais UK ermöglicht.

Das dann erregte Relais UK schaltet mittels seines Kontakts uk den Kuppelmagneten KM an Spannung - der Programmschalter P3 ist im Spülprogramm voraussetzungsgemäss geschlossen. Daher schaltet der Kuppelmagnet KM das Programmschaltwerk im Schnellgang bis in die Position für den Pumpvorgang vor dem letzten Spülgang. Dort unterbricht nämlich der Programmschalter P3 den Stromkreis für den Kuppelmagneten. Zur Gewährleistung der Steuerung des Kuppelmagneten KM ausserhalb des Spülprogramms ist die Leitung W vorgesehen, über die der Stromkreis für den Kuppelmagneten gegebenenfalls beim Waschprogramm geschlossen werden kann.

Durch die angegebene Schaltungsanordnung sit gesichert, dass der Messvorgang immer nur in einer Phase erfolgt, in der die Spüllauge turbulent verteilt ist. Dadurch kann die Gefahr der vorzeitigen Weiterschaltung des Programmschaltwerks wirksam vermieden werden.

Anstelle der gemeinschaftlich mit dem Laugenpumpenmotor LP erfolgenden Betriebsspannungseinschaltung für die Messeinrichtung M kann auch eine Einschaltung gemeinsam mit dem Waschtrommel-Antriebsmotor (nicht dargestellt) vorgesehen sein. Dann muss aber noch eine Schaltabhängigkeit bestehen, welche die Einschaltung der Messeinrichtung M beispielsweise nur bei der letzten Trommellauf-Phase jedes Spülganges ermöglicht, damit nicht bereits bei Beginn des Spülganges evtl. doch noch nicht so stark verschmutzte Spüllauge das Messergebnis verfälscht. U.U. kann die Schaltabhängigkeit auch noch mit einem beim Niveau N2 schaltenden Wasserstandgeber gekoppelt sein.

Anstelle einer nach dem Prinzip der Leitwertmessung arbeitenden Messeinrichtung M kann diese auch auf jedem anderen denkbaren Prinzip basieren. Die einschlägige Literatur enthält dafür viele Hinweise. Beispielsweise kann das Messergebnis auf der Trübungsmessung mittels Licht basieren. Dabei wirkt die nicht eingeschaltete, dunkle Lichtquelle ebenfalls so, als wäre maximale Trübung vorhanden. Der Spülvorgang kann dabei ebenfalls nicht vorzeitig abgebrochen werden.

## Patentansprüche

1. Verfahren zum Spülen von in einer programmgesteuerten Waschmaschine gewaschener Wäsche in mehreren Spülgängen nacheinander in Abhängigkeit von Ausgangssignalen einer die Spülwasserverschmutzung ermittelnden Messeinrichtung, die beim Ermitteln einer bestimmungsgemäss zulässigen Spülwasserverschmutzung die Programmsteuereinrichtung zum Beenden des Programms veranlasst, dadurch gekennzeichnet, dass die Messeinrichtung (M) am Ende eines jeden Spülganges für einen begrenzten Zeitabschnitt (T) wirksam geschaltet wird, der durch Bewegen der Trommel und anschliessendes Abpumpen der Spüllauge gekennzeichnet ist, und dass zum Beenden des Programms die Programmsteuereinrichtung zum Überfahren der Programmschritte bis zum Abpumpen vor dem letzten Spülgang eingestellt wird.

2. Schaltungsanordnung zur Durchführung des Verfahrens nach Anspruch 1 unter Verwendung einer die Verschmutzung des zufliessenden Frischwassers und der gebrauchten Spüllauge vergleichenden Messeinrichtung, dadurch gekennzeichnet, dass Schaltmittel (UM) zum Wirksamschalten der Messeinrichtung (M) vorgesehen sind, die mindestens teilweise in zeitlichem Zusammenhang mit Schaltmitteln (P2) für den Betrieb der Laugenablaufpumpe (LP) arbeiten.

## Claims

1. Method for rinsing of laundry washed by a washer program-controlled and rinsed in several rinsing cycles in succession depending on output of a measuring equipment testing the dirt-percentage of the rinsing water, and controlling the program-control-unit to finish the program flow if a dirt-percentage has obtained a fixed admissible value, characterized in that the measuring equipment (M) will be activated on the end of each rinsing cycle for a defined period of time, which is characterized by the moving of the washing drum and the following pump-off of the rinsing solution, and in that for finishing the program the program- control-unit is adjusted to skip instructions until the pump-off instruction before the last rinsing cycle.

2. Circuit arrangement for realisation of the method according to claim 1 on utilisation of a measuring equipment comparing the dirty- percentage of the run-in fresh water and of the used rinsing solution, characterized in that switching means (UM) for activating of the measuring equipment are provided, which cooperate at least partly in a time-connection with switching means (P2) for working of the rinsing-solution-pump (LP).

## Revendications

1. Procédé pour rincer le linge lavé dans une machine à laver le linge à commande par programme, suivant plusieurs opérations de rinçage successives en fonction de signaux de sortie d'un dispositif de mesure déterminant l'état de pollution de l'eau de rinçage et conduisant lors de la détermination d'une pollution donnée admissible de l'eau de rinçage, à la fin du programme, caractérisé par le fait que le dispositif de mesure (M) est commuté dans son état de fonctionnement à la fin de chaque opération de rinçage pour une durée limitée (T) qui est caractérisée par un mouvement du tambour et par pompage qui y fait suite, de la lessive de rinçage, et que pour terminer le programme, le dispositif de commande par programme est réglé pour sauter les pas de programme jusqu'au pompage avant la dernière opération de rinçage.

2. Montage pour la réalisation du procédé selon la revendication 1, avec mise en oeuvre d'un dispositif de mesure comparant la pollution de l'eau fraîche d'alimentation et de la lessive de rinçage, caractérisé par le fait que sont prévus des moyens de commutation (UM) pour commuter le dispositif de mesure (M) dans son état de fonctionnement et qui opèrent au moins partiellement en rapport temporel avec des moyens de commutation (P2) pour le fonctionnement de la pompe d'évacuation (LP) de la lessive.
